# EUROPÄISCHE PATENTSCHRIFT

(11) **EP 2 342 531 B1**
(45) Veröffentlichungstag und Bekanntmachung des Hinweises auf die Patenterteilung: **25.02.2015**
(21) Anmeldenummer: 09744075.4
(22) Anmeldetag: 27.10.2009
(51) Int. Cl.: F42C 15/00, F42C 15/188, F42C 15/24, F42C 15/34

(54) **ZÜNDER FÜR EIN GESCHOSS**
FUZE FOR A PROJECTILE
DÉTONATEUR POUR UN PROJECTILE

(30) Priorität: 30.10.2008 DE 102008053990
(43) Veröffentlichungstag der Anmeldung: 13.07.2011
(73) Patentinhaber: JUNGHANS Microtec GmbH, 78655 Dunningen-Seedorf (DE)
(72) Erfinder: WESTPHAL, Günter, 78739 Hardt (DE); KOPF, Markus, 78658 Zimmern-Stetten o.R. (DE)
(74) Vertreter: Diehl Patentabteilung
(86) Internationale Anmeldenummer: PCT/EP2009/007659
(87) Internationale Veröffentlichungsnummer: WO 2010/049115

(56) Entgegenhaltungen:
- EP-A- 1 500 902
- EP-A- 1 826 527
- EP-A- 1 916 497
- DE-A1- 3 107 110
- DE-A1- 4 420 881

## Beschreibung

Die Erfindung betrifft einen Zünder für ein Geschoss mit einer Zündkette und einem Unterbrecher zum Unterbrechen der Zündkette.

Geschosse, wie Artilleriegeschosse, Mörsergranaten oder direkte Geschosse, umfassen üblicherweise einen Zünder mit einer Zündkette, die in ihrer Scharfstellung zwei oder mehr hintereinander angeordnete Zündladungen umfasst. Die letzte von diesen Zündladungen, der Zündverstärker, richtet seine Zündenergie auf eine Hauptladung, die im Geschossrumpf des Geschosses angeordnet ist, zur Übertragung von Zündenergie zum Zünden der Hauptladung.

Zum Unterbrechen der Zündkette ist es aus der US 4,691,634 bekannt, einen Unterbrecher vorzusehen, der eine der Zündladungen im gesicherten Zustand aus der direkten Hintereinanderanordnung herausnimmt, sodass sie nicht angestochen werden kann und zusätzlich keine Zündenergie weiter übertragen kann. Zum Entsichern des Zünders wird diese Zündladung durch den Unterbrecher in die direkte Hintereinanderanordnung hineinbewegt, sodass die Zündladungen hintereinander zünden können.

Aus der DE 31 07 110 A1 ist eine Sicherungseinrichtung für einen Zünder bekannt, bei welcher in einem Rotor neben einem Detonator ein Bolzensystem angeordnet ist, welches zur Arretierung des Rotors in seiner Sicherstellung dient. Infolge von Abschußbeschleunigung führt das Bolzensystem eine axiale Bewegung aus und gibt den Rotor frei. Fliekraftbedingt kann der Rotor dann in seine Scharfstellung schwenken. Dies geschieht aufgrund eines Hemmwerkes mit Verzögerung. Das seitlich neben dem Rotor angeordnete Hemmwerk steht hierzu über eine Verzahnung in Eingriff mit einem am Umfang des Rotors angeordnetem Zahnsegment.

Es ist eine Aufgabe der Erfindung, einen zuverlässigen Zünder für ein Geschoss anzugeben, der besonders kompakt ausgeführt sein kann.

Die Aufgabe wird gelöst durch einen Zünder gemäß den Merkmalen des Patentanspruchs 1.

Die Erfindung geht aus von einem Zünder für ein Geschoss mit einer Zündkette, einem Unterbrecher zum Unterbrechen der Zündkette, der dazu ausgeführt ist, bei einer Entriegelung von einer Sicherstellung in eine Scharfstellung zu schnappen, und einem Arretiermittel zum Verriegeln des Unterbrechers in einer Sicherstellung und zur Entriegelung des Unterbrechers durch eine Entriegelbewegung.

Es wird vorgeschlagen, dass die Entriegelbewegung des Arretiermittels eine axiale Bewegung ist. Eine axiale Bewegung ist eine Bewegung mit einer Komponente in der Axialrichtung, wobei die Axialrichtung die Flugrichtung des Geschosses ist. Durch die Ausnutzung der Axialrichtung für die Entriegelbewegung kann der Zünder in Radialrichtung sehr kompakt ausgeführt werden und ist somit geeignet für Geschosse kleinen Kalibers. Insbesondere ist die axiale Bewegung in Bezug auf den Unterbrecher nur in die Axialrichtung gerichtet.

Durch die Erfindung kann ein besonders effizienter Entriegelungsablauf des Unterbrechers ausgeführt werden. Hierfür ist das Arretiermittel von einem Hemmwerk in seiner Arretierstellung gehalten, zweckmäßigerweise von einem Segment. Das Hemmwerk kann so während seines Ablaufs das Arretiermittel freigeben, sodass der Rotor entriegelt wird.

Vorteilhafte Ausgestaltungen der Erfindung sind in den Unteransprüchen beschrieben.

Der Unterbrecher trägt vorteilhafterweise eine Zündladung, die bei unterbrochener Zündkette, also in Sicherstellung, von einer nachfolgenden Zündladung so weit entfernt ist, dass eine Überzündung unmöglich ist. Durch das Schnappen des Unterbrechers in seine Scharfstellung wird ein digitaler Übergang des Unterbrechers von seiner Sicherstellung in seine Scharfstellung erreicht, sodass Übergänge durch die sehr schnelle Bewegung des Unterbrechers vermieden werden. Durch dieses digitale Verhalten des Unterbrechers und seiner damit vorliegenden Stellung entweder in der Sicherstellung oder in der Scharfstellung, jedoch nicht in einer Zwischenstellung, kann ein hohes Maß an Sicherheit erreicht werden. Außerdem kann der Zünder ohne besondere Einstellungen sowohl für schnelle als auch für langsame Geschosse verwendet werden. Das Schnappen kann eine ungehemmte Bewegung sein, die nur durch Reibungsverluste in einem kleinen Maß gebremst ist.

Zweckmäßigerweise greift das Arretiermittel in der Sicherstellung in eine geschlossene Aussparung im Unterbrecher, beispielsweise eine Bohrung durch den Unterbrecher, und steht insbesondere in Radialrichtung nicht über den Unterbrecher heraus. Das Arretiermittel kann also als im Unterbrecher gelagert angesehen werden. Besonders geeignet ist ein Bolzen, der in einer Ausnehmung des Unterbrechers eingreift. Vorteilhafterweise ist der Unterbrecher ein Rotor. Die Bewegung des Rotors von der Sicherstellung in die Scharfstellung ist eine Rotationsbewegung um eine Rotationsachse.

Vorteilhafterweise ist der Zünder so ausgeführt, dass es vor Ausführen der Entriegelbewegung zunächst einer abschussgesteuerten Entriegelung des Unterbrechers bedarf, bevor die Entriegelbewegung ausgeführt werden kann. Hierfür umfasst der Zünder vorteilhafterweise ein Mittel zur abschussgesteuerten Entriegelung des Unterbrechers zusätzlich zum Arretiermittel zur weiteren Entriegelung. Besonders geeignet zur abschussgesteuerten Entriegelung ist ein Doppelbolzensystem. Bei der abschussgesteuerten Entriegelung verbleibt der Unterbrecher und insbesondere auch das Arretiermittel vorteilhafterweise in einer in Bezug zu einem Zündergehäuse axial unveränderten Lage. Auf dieses Weise kann ein Abstand zwischen Zündladungen klein gehalten werden, was die Verwendung von insensitivem Zündsprengstoff erleichtert.

Zum zuverlässigen Erreichen einer Vorrohrsicherheit ist ein Hemmwerk vorteilhaft zum Verzögern der Entriegelbewegung des Arretiermittels nach der abschussgesteuerten Entriegelung. Das Hemmwerk kann in der Art eines Uhrwerks mit einem Anker aufgebaut sein und ein Element aufweisen, dass von einer Arretierstellung in eine Freigabestellung bewegt werden kann, in der der Unterbrecher freigegeben ist oder durch eine oder mehrere weitere Entsicherungsmaßnahmen freigegeben werden kann. Zweckmäßigerweise ist dieses Element ein Segment, insbesondere ein Zahnsegment. Ein radialer Bauraum kann klein gehalten sein, wenn das Segment in axialer Richtung zumindest teilweise auf oder unter dem Unterbrecher angeordnet ist. Auf und unter ist im Sinne von oben und unten zu sehen, wobei oben die Spitze des Geschosses ist.

Der axiale Bauraum des Zünders kann kompakt gehalten werden, wenn das Arretiermittel im Unterbrecher gelagert ist und insbesondere in der Sicherstellung in eine Ausnehmung eines gehäusefesten Bauelements eingreift und in der Scharfstellung aus der Ausnehmung herausbewegt ist. Das gehäusefeste Bauelement kann ein Deckel oder eine Deckplatine sein und ist zweckmäßigerweise unbeweglich zu einem Gehäuse des Zünders gelagert. Vorteilhafterweise ist das Arretiermittel sowohl in der Sicherstellung als auch in der Scharfstellung im Unterbrecher gelagert, wodurch ein Platzbedarf für das Arretiermittel gering gehalten werden kann. Zweckmäßigerweise vollzieht das Arretiermittel die Schnappbewegung mit.

Die Schnappbewegung kann federgetrieben sein. Mit einer besonders hohen Sicherheit kann die Schnappbewegung ausgeführt werden, wenn sie fliehkraftgetrieben ist. Die notwendige Fliehkraft kann durch einen Drall des Geschosses während des Fluges hervorgerufen werden.

Vorteilhafterweise ist das Arretiermittel im entriegelten Zustand in eine Ausnehmung eines Hemmwerks eingeführt, insbesondere in eine Ausnehmung eines Segments des Hemmwerks. Weist die Ausnehmung einer Rampe auf, so kann das Arretiermittel von seiner Arretierstellung in seine Freigabestellung gleiten. Zweckmäßigerweise gleitet das Arretiermittel in die Ausnehmung hinein. Durch die Rampe kann das Arretiermittel aus der Ausnehmung herausgeführt werden, sodass eine hohe Bewegungsfreiheit des Arretiermittels bzw. des Unterbrechers erreicht werden kann.

In einer weiteren vorteilhaften Ausführungsform der Erfindung ist ein Element, insbesondere ein Segment, eines Hemmwerks dazu ausgeführt, zumindest einen Teil der Schnappbewegung in die Scharfstellung mit dem Unterbrecher mitzuvollziehen. Hierdurch kann eine hohe Masse der die Schnappbewegung vollführenden Elemente erreicht werden, die für eine hohe Zuverlässigkeit bei der Ausführung der Schnappbewegung, insbesondere wenn es sich um eine fliehkraftgetriebene Schnappbewegung handelt, dienlich ist. Es kann vorgesehen sein, dass die gemeinsame Schnappbewegung des Unterbrechers mit dem Segment durch das Arretiermittel gekoppelt ist. Zweckmäßigerweise umfasst die gemeinsame Bewegung den Beginn der Schnappbewegung, sodass das Segment den durch eine lange Lagerung gegebenenfalls etwas verklemmten Unterbrecher aus einer leicht blockierten Stellung freiziehen kann. Wird der Schlussteil der Schnappbewegung vom Unterbrecher alleine und ohne das Segment vollzogen, kann der Unterbrecher eine lange Bewegung vollführen, ohne dass das Segment mitbewegt werden muss, sodass ein kompakter Bewegungsablauf erreichbar ist.

In einer weiteren vorteilhaften Ausführungsform der Erfindung umfasst der Zünder ein Doppelbolzensystem zur Entsicherung bei einem Abschuss des Geschosses. Eine Abschussbeschleunigung kann als Entsicherungskraft verwendet werden, ohne dass der Unterbrecher eine axiale Bewegung vollführt. Axiale Bauräume können so besonders klein ausgeführt und die Zündladungen der Zündkette können sehr eng aneinander gebracht werden, sodass die Verwendung von insensitiven Sprengstoff deutlich erleichtert wird.

Des Weiteren umfasst der Zünder zweckmäßigerweise eine Gegendrehfeder zum Ziehen des Unterbrechers in Richtung seiner Sicherstellung. Hierdurch wird einem unbeabsichtigten Bewegen des Unterbrechers von seiner Sicherstellung in seine Scharfstellung, beispielsweise bei einem defekten Arretiermittel, entgegengewirkt. Zweckmäßigerweise wird der Unterbrecher durch die Gegendrehfeder in seiner Scharfstellung arretiert. Die Gefahr eines Blindgangs des Geschosses kann hierdurch reduziert werden. Durch die Doppelfunktion der Gegendrehfeder kann ein weiteres Element eingespart und Bauraum verringert werden.

Insbesondere für einen Rotor eignet sich im besonderen Maße eine Spiralfeder als Gegendrehfeder. Diese kann kompakt im Zünder integriert werden. Zweckmäßigerweise ist die Gegendrehfeder um eine Rotationsachse des Unterbrechers gewickelt, wodurch eine einfache Bauweise des Zünders erreicht werden kann. Zum Arretieren greift die Drehfeder vorteilhafterweise in ein gehäusefesten Element ein. Der Kompaktheit ist es außerdem zuträglich, wenn die Gegendrehfeder bis auf ein Eingreifelement zum arretierenden Eingreifen vollständig innerhalb des Unterbrechers gelagert ist.

Weitere Vorteile ergeben sich aus der folgenden Zeichnungsbeschreibung. In der Zeichnung ist ein Ausführungsbeispiel der Erfindung dargestellt. Die Zeichnung und die Beschreibung enthalten zahlreiche Merkmale in Kombination, die der Fachmann zweckmäßigerweise auch einzeln betrachten und zu sinnvollen weiteren Kombinationen zusammenfassen wird.

Es zeigen:
- Fig. 1: einen Ausschnitt eines Zünders eines Geschosses in der Sicherstellung in einer teilweise geschnittenen, perspektivischen Darstellung,
- Fig. 2: eine weitere teilgeschnittene perspektivische Ansicht auf den Ausschnitt des Zünders mit einem aufgesetzten Deckel,
- Fig. 3: eine Draufsicht auf den Zünder in einer Zwischenstellung,
- Fig. 4: einen Schnitt durch den Zünder entsprechend der Schnittlinie IV-IV aus Figur 3 und
- Fig. 5: eine Draufsicht auf den Zünder in seiner Scharfstellung.

Figur 1 zeigt eine teilgeschnittene perspektivische Darstellung eines Teil eines Zünders 2 mit einem Gehäuse 4, das in seinem unteren Bereich 6 zur Befestigung an einem Rumpf eines Geschosses vorgesehen ist. Ein in Flugrichtung 8 des Geschosses vorderer bzw. aus Sicht der Figuren oberer Teil des Zünders 2 ist zur besseren Darstellung der gezeigten Elemente in Figur 1 weggelassen und umfasst einen oberen Teil des Gehäuses 4, einen Aufschlagzündmechanismus mit einer Zündnadel zum Anstich eines Detonators 10 und weitere Elemente.

Der Zünder 2 ist mit einem Doppelbolzensystem 12 versehen sowie mit einem wie einem Uhrwerk aufgebauten Hemmwerk 14 mit einem gezahnten Segment 16 und einem auf dem Segment 16 angeordneten Unterbrecher 18, in dem der Detonator 10 gelagert ist. Der Unterbrecher 18 und das Segment 16 sind in Figur 1 teilgeschnitten dargestellt. Der Detonator 10 ist ein Teil einer Zündkette mit zumindest zwei Zündladungen, nämlich dem Detonator 10 und einem nicht dargestellten Zündverstärker, der unterhalb des Segments 16 in der Mittelachse des Geschosses bzw. des Zünders 2 angeordnet ist.

In Figur 1 ist der Zünder 2 in seiner Sicherstellung dargestellt. In dieser ist der Detonator 10 so weit weg und getrennt von dem Zündverstärker angeordnet, dass bei einer unbeabsichtigten Detonation des Detonators 10 eine Überzündung auf den nachgeordneten Zündverstärker sicher vermieden wird. Eine Öffnung über dem Zündverstärker ist durch das Segment 16 abgedeckt und eine direkte Verbindung zwischen dem Detonator 10 und dem Zündverstärker versperrt. Außerdem blockiert das Segment 16 eine Bewegung des Unterbrechers 18 in seine Scharfstellung unmittelbar, da ein Element des Unterbrechers 18, nämlich eine Ausformung 20 zum Beherbergen des Detonators 10, bei einer Bewegung des Unterbrechers 18 in seine Scharfstellung gegen eine Kante 22 (siehe Figur 5) des Segments 16 stoßen würde und eine Weiterbewegung des Unterbrechers 18 zur Mitte blockiert wäre.

Figur 2 zeigt den Zünder 2 in einer anderen teilgeschnittenen Detailansicht mit einer aufgesetzten, gehäusefesten Deckplatine 24 ebenfalls in der Sicherstellung. Der Unterbrecher 18 ist geschnitten gezeigt, sodass der Blick frei wird auf eine Gegendrehfeder 26 und ein Arretiermittel 28 innerhalb des Unterbrechers 18. Die Gegendrehfeder 26 ist eine Torsionsfeder in Form einer Schenkelfeder, deren einer Schenkel in einem Spalt einer Achse 30, um den der Unterbrecher 18 drehbar gelagert ist, gehäusefest gehalten ist. Der andere Schenkel ist in einem in Figur 1 dargestellten Schlitz 32 des als Rotor ausgeführten Unterbrechers 18 gehalten und auf Torsion vorgespannt, sodass dieser Schenkel den Unterbrecher 18 mit einer Kraft entgegen dem Uhrzeigersinn und entgegen einer Entsicherungsrichtung 34 belastet. Der Rotor bzw. Unterbrecher 18 wird so durch die Gegendrehfeder 26 in Richtung seiner Sicherstellung gezogen und gegen einen Anschlag 36 gedrückt, der die Sicherstellung vorgibt.

Zusätzlich ist der Unterbrecher 18 durch das Doppelbolzensystem 12 und das bolzenförmige Arretiermittel 28 in seiner Sicherstellung gehalten. Das Arretiermittel 28 greift in eine kegelförmige Ausnehmung 38 der gehäusefesten Deckplatine 24 ein und ist rundum vom Unterbrecher 18 gehalten und somit in diesem gelagert, sodass das Arretiermittel 28 in Radialrichtung und Tangentialrichtung fest im Unterbrecher 18 fixiert ist. In Axialrichtung, also parallel zur Flugrichtung 8 aber nach unten, ist das Arretiermittel 28 durch das Segment 16 des Hemmwerks 14 gesperrt, sodass eine Entriegelbewegung nach unten blockiert ist. Durch diese Blockierung und das Eingreifen in die gehäusefeste Ausnehmung 38, sowie die Lagerung im Unterbrecher 18 verriegelt das Arretiermittel 28 den Unterbrecher 18 in seiner Sicherstellung.

Vor einem Abschuss des Geschosses sind die Komponenten des Zünders 2 wie in den Figuren 1 und 2 dargestellt. Zusätzlich zu dem Arretiermittel 28 und der Gegendrehfeder 26 wird der Unterbrecher 18 durch einen Anschlag 40 eines Bolzens 42 des Doppelbolzensystems 12, an der eine Seite 44 des Unterbrechers 18 anliegt, in seiner Sicherstellung gesperrt. Ein weiterer Anschlag 46 des Bolzens 42 sperrt das Segment 16 in analoger Weise in seiner Arretierstellung.

Beim Abschuss des Geschosses wirken starke Beschleunigungskräfte in Richtung der Flugrichtung 8 auf alle Komponenten des Zünders 2. Infolge ihrer Trägheit werden alle Komponenten relativ zum Gehäuse 4 nach unten und entgegen der Flugrichtung 8 gedrückt. So auch die beiden Bolzen 42, 48, des Doppelbolzensystems 12, wobei der Bolzen 42 durch eine Kugel 50, die in eine Ausnehmung 52 des Bolzens 42 eingreift und in Axialrichtung, also parallel zu einer in Figur 3 dargestellten Mittelachse 62 des Zünders 2 und des Geschosses, gehäusefest gelagert ist. Der Bolzen 48 ist jedoch in seiner axialen Bewegung frei und drückt, getrieben durch seine Trägheit, eine Spiralfeder 54 auf seinem Weg nach unten zusammen, die ihn in unbeschleunigtem Zustand des Zünders 2 in seiner Sicherstellung oben hält.

Während der Abwärtsbewegung des Bolzens 48 drückt auch der Bolzen 42 nach unten und drückt mit einer nicht dargestellten Schräge am Ende der Ausnehmung 52 gegen die Kugel 50 und diese in Tangentialrichtung gegen den Bolzen 48, der eine Tangentialbewegung der Kugel 50 sperrt. Sobald jedoch der Bolzen 48 so weit heruntergedrückt ist, dass eine Abschrägung 56 in den Bereich der Kugel 50 kommt, kann die Kugel 50 in Tangentialrichtung ausweichen und wird durch die Abschrägung des Bolzens 42 aus der Ausnehmung 52 gedrückt. Sobald die Kugel 50 vollständig aus der Ausnehmung 52 ausgetreten ist, wird auch der der Bolzen 42 nach unten getrieben und sperrt mit seiner Seite 46 die Kugel 50 im Bereich der Abschrägung 56, so dass der Bolzen 48 in seiner unteren Entsicherungsstellung blockiert ist und durch die Spiralfeder 54 nicht wieder nach oben getrieben werden kann. Durch die Freigabebewegung des Bolzens 42 gibt dieser zuerst eine Entsicherungsbewegung des Unterbrechers 18 frei, die jedoch durch das Arretiermittel weiter gesperrt ist, und im weiteren Verlauf auch eine Freigabebewegung des Segments 16. Sobald der Bolzen 42 weit genug nach unten gedrückt wurde, springt eine Rastfeder 58 in eine den Anschlag 40 bildende Ausnehmung 60 des Bolzens 42 und arretiert diesen in seiner unteren Entriegelstellung. Durch die Entriegelbewegung des Doppelbolzensystems 12 wird somit das Segment 16 entriegelt, während der Unterbrecher 18 durch das Arretiermittel 28 weiterhin verriegelt bleibt.

Beim Abschuss des Geschosses wird dem Geschoss eine Drallbewegung aufgeprägt in Form einer schnellen Rotation um seine Mittelachse 62. Hierdurch wird auf alle Elemente des Zünders 2 eine starke Fliehkraft nach radial außen ausgeübt. Wie aus Figur 2 und Figur 3 zu erkennen ist, ist sowohl das Segment 16 als auch der Unterbrecher 18 um eine Rotationsachse 64 innerhalb der Achse 30 drehbar gelagert. In diesen Figuren ist außerdem zu erkennen, dass der Masseschwerpunkt des Segments 16 nicht in dieser Rotationsachse 64, sondern weit außerhalb liegt, sodass das Segment 16 durch die Fliehkraft nach radial außen und somit in eine Drehbewegung im Uhrzeigersinn um die Rotationsachse 64 gedrückt wird. Die Zahnung 66 des Segments 16 übt eine Kraft auf Zahnräder 68, 70 des Hemmwerks 14 aus, die wiederum auf ein Ankerrad 72 und einen Anker 74 des Hemmwerks 14 wirken. Der Anker 74 wird analog zu einem Uhrwerk hin und her bewegt und gibt eine Drehbewegung des Ankerrads 72 schrittweise frei. Diese Drehbewegung wird untersetzt auf das Segment 16 übertragen, das im Uhrzeigersinn bzw. in Entsicherungsrichtung 34 um die Rotationsachse 64 dreht.

In Figur 3 ist eine Zwischenstellung des Segments 16 zwischen seiner Arretierstellung, wie in Figur 1 dargestellt, und seiner Freigabestellung, wie in Figur 5 dargestellt, gezeigt. In Figur 4 ist diese Zwischenstellung teilgeschnitten dargestellt. Durch die Drehbewegung des Segments 16 wird eine Ausnehmung 76 auf das Arretiermittel 28 zu bewegt bis zu einer wie in Figur 4 gezeigten Stellung. Das Arretiermittel 28 ist nach unten, also zum Segment 16 hin, abgerundet ausgeführt, vorteilhafterweise in Form einer Kugelkalotte, wobei diese abgerundete Form durch eine Weiterbewegung des Segments 16 auf einer Rampe 78 in die Ausnehmung 76 hineingleitet. Die Bewegung des Arretiermittels 28 in Axialrichtung wird durch die Fliehkraft des Unterbrechers 18 in Verbindung mit der Schrägfläche der kegelförmigen Ausnehmung 38 bewirkt, da auch der Masseschwerpunkt des Unterbrechers 18 außerhalb der Rotationsachse 64 liegt und dieser durch die Fliehkraft in Entsicherungsrichtung 34 gedrückt wird. Das Arretiermittel 28 wird so gegen die Schräge der kegelförmigen Ausnehmung 38 gedrückt und von dieser nach unten in die Ausnehmung 76 hinein gedrückt. Durch diese Entriegelbewegung, die relativ zum Unterbrecher 18 in Axialrichtung 80 nach unten erfolgt und relativ zum Gehäuse 4 durch die seitliche Auswanderung innerhalb der Ausnehmung 38 zusätzlich mit seitlichen Komponenten behaftet ist, wird der Unterbrecher 18 entriegelt, sobald das Arretiermittel 28 vollständig aus der Ausnehmung 38 ausgetreten ist.

Der Unterbrecher 18 kann jedoch auch in seinem durch das Arretiermittel entriegelten Zustand nicht sofort alleine in eine Scharfstellung schnappen, denn der Unterbrecher 18 und das Segment 16 sind in ihrer weiteren Bewegung durch das Arretiermittel 28 gekoppelt. Der Unterbrecher 18 und das Segment 16 müssen sich so zueinander bewegen, dass das Arretiermittel 28 innerhalb der Ausnehmung 76 verbleibt, da es durch die Deckplatine 24 an einer Bewegung nach oben und aus dem Segment 16 heraus gehindert wird. Wie in Figur 3 zu sehen ist, endet die Zahnung 66 in etwa zeitgleich mit der Stellung, in der das Arretiermittel 28 vollständig aus der Ausnehmung 38 ausgetreten ist. Hierdurch endet auch die Hemmung der Freigabebewegung des Segments 16 durch das Hemmwerk 14 und dieses kann fliehkraftgetrieben im Wesentlichen frei in seine Freigabestellung schnappen, die in Figur 5 gezeigt ist. Diese Schnappbewegung kann vom Unterbrecher 18 mit vollzogen werden, sodass sich Segment 16 und Unterbrecher 18 den ersten Teil der Schnappbewegung des Unterbrechers 18 synchron bewegen. Für den Fall, dass der Unterbrecher 18 durch irgendeinen ungewollten Umstand sich nicht aus seiner Sicherstellung bewegt, beispielsweise weil ein kritisches Element festkorrodiert ist, so schlägt eine Anschlagfläche 82 der Ausnehmung 76 an das Arretiermittel 28 an und rückt somit den Unterbrecher 18 aus seiner Sicherstellung. Der Unterbrecher 18 wird aus der beispielsweise festgefressenen Stellung gelöst und beginnt seinerseits seine Entsicherungsbewegung in Richtung zur Scharfstellung. Es kann hierdurch eine sehr hohe Sicherheit gegen Blindgänger erreicht werden.

Nachdem das Segment 16 seine Freigabestellung erreicht und das Arretiermittel 28 teilweise aufgenommen hat, vollziehen das Segment 26 und der Unterbrecher 18 und mit ihm das Arretiermittel 28 den ersten Teil der Schnappbewegung des Unterbrechers gemeinsam, bis das Segment 16 an eine Fläche 84 des Gehäuses 4 anschlägt. Die Endstellung des Segments 16 ist erreicht, wohingegen der Unterbrecher 18 seine Schnappbewegung weiterführt. Hierdurch wird das Arretiermittel 28 wieder auf die Rampe 78 geführt und aus der Ausnehmung 76 herausgehoben, wobei das Arretiermittel 28 in eine Ausnehmung 86 (siehe Figur 2) der Deckplatine 24 eintritt. Durch die Ausnehmung 86 ist eine Entkopplung der Bewegung des Unterbrechers 18 von der Bewegung des Segments 16 ermöglicht. Der Unterbrecher 18 vollzieht seine Schnappbewegung im Wesentlichen ungehindert weiter bis in die in Figur 5 dargestellte Scharfstellung.

Beim Erreichen dieser Scharfstellung schlägt der Unterbrecher 18 an den Anschlag 36 an, der somit die Scharfstellung vorgibt. Der Anschlag 36 ist eine Ausformung der Deckplatine 24 und somit gehäusefest. In dieser Stellung rastet eine Nase 88 (siehe Figuren 1 und 2) der Gegendrehfeder 26 in eine Ausnehmung 90 der Deckplatine 24 und arretiert so den Unterbrecher 18 in seiner Scharfstellung. Der Detonator 10 ist nun in der Mittelachse 62 des Geschosses und einer Flucht mit dem darunter liegenden Zündverstärker angeordnet, wodurch eine Überzündung vom Detonator 10 zum Zündverstärker ermöglicht ist. Der Unterbrecher 18 bzw. Rotor und damit der Zünder 2 ist in seiner Scharfstellung.

### Bezugszeichenliste

- 2: Zünder
- 4: Gehäuse
- 6: Bereich
- 8: Flugrichtung
- 10: Detonator
- 12: Doppelbolzensystem
- 14: Hemmwerk
- 16: Segment
- 18: Unterbrecher
- 20: Ausformung
- 22: Kante
- 24: Deckplatine
- 26: Gegendrehfeder
- 28: Arretiermittel
- 30: Achse
- 32: Schlitz
- 34: Entsicherungsrichtung
- 36: Anschlag
- 38: Ausnehmung
- 40: Anschlag
- 42: Bolzen
- 44: Seite
- 46: Anschlag
- 48: Bolzen
- 50: Kugel
- 52: Ausnehmung
- 54: Spiralfeder
- 56: Abschrägung
- 58: Rastfeder
- 60: Ausnehmung
- 62: Mittelachse
- 64: Rotationsachse
- 66: Zahnung
- 68: Zahnrad
- 70: Zahnrad
- 72: Ankerrad
- 74: Anker
- 76: Ausnehmung
- 78: Rampe
- 80: Axialrichtung
- 82: Anschlagfläche
- 84: Fläche
- 86: Ausnehmung
- 88: Nase
- 90: Ausnehmung

## Patentansprüche

1. Zünder (2) für ein Geschoss mit einer Zündkette, einem Unterbrecher (18) zum Unterbrechen der Zündkette, der dazu ausgeführt ist, bei einer Entriegelung von einer Sicherstellung in eine Scharfstellung zu schnappen, und einem Arretiermittel (28) zum Verriegeln des Unterbrechers (18) in der Sicherstellung und zur Entriegelung des Unterbrechers (18) durch eine Entriegelbewegung, wobei die Entriegelbewegung des Arretiermittels (28) eine axiale Bewegung ist,
**dadurch gekennzeichnet,**
**dass** das Arretiermittel (28) von einem Hemmwerk (14) in seiner Arretierstellung gehalten ist.

2. Zünder (2) nach Anspruch 1,
**dadurch gekennzeichnet,**
**dass** das Hemmwerk (14) ein Segment (16) mit einer Arretierstellung und einer Freigabestellung aufweist, das in axialer Richtung (80) zumindest teilweise auf oder unter dem Unterbrecher (18) angeordnet ist.

3. Zünder (2) nach Anspruch 1 oder 2,
**dadurch gekennzeichnet,**
**dass** das Arretiermittel (28) im Unterbrecher (18) gelagert ist und in der Sicherstellung in eine Ausnehmung (38) eines gehäusefesten Bauelements eingreift und in der Scharfstellung aus der Ausnehmung (38) herausbewegt ist.

4. Zünder (2) nach einem der vorhergehenden Ansprüche,
**dadurch gekennzeichnet,**
**dass** das Arretiermittel (28) sowohl in der Sicherstellung als auch in der Scharfstellung im Unterbrecher (18) gelagert ist.

5. Zünder (2) nach einem der vorhergehenden Ansprüche,
**dadurch gekennzeichnet,**
**dass** das Arretiermittel (28) im entriegelten Zustand in eine Ausnehmung (76) des Hemmwerks (14) eingeführt ist.

6. Zünder (2) nach einem der vorhergehenden Ansprüche,
**gekennzeichnet**
**durch** eine Rampe (78), auf der das Arretiermittel (28) von seiner Arretierstellung in seine Freigabestellung gleitet.

7. Zünder (2) nach Anspruch 6,
**dadurch gekennzeichnet,**
**dass** die Rampe (78) in das Hemmwerk (14) eingebracht ist.

8. Zünder (2) nach Anspruch 6 oder 7,
**dadurch gekennzeichnet,**
**dass** das Arretiermittel (28) in der Scharfstellung durch die Rampe (78) aus einer Ausnehmung (76) herausgeführt ist.

9. Zünder (2) nach einem der vorhergehenden Ansprüche,
**dadurch gekennzeichnet,**
**dass** ein Segment (16) des Hemmwerks (14) dazu ausgeführt ist, zumindest einen Teil der Schnappbewegung in die Scharfstellung mit dem Unterbrecher (18) mit zu vollziehen.

10. Zünder (2) nach Anspruch 9,
**dadurch gekennzeichnet,**
**dass** der Teil den Beginn der Schnappbewegung umfasst.

11. Zünder (2) nach Anspruch 9 oder 10,
**dadurch gekennzeichnet,**
**dass** die gemeinsame Schnappbewegung des Unterbrechers (18) mit dem Segment (16) durch das Arretiermittel (28) gekoppelt ist.

12. Zünder (2) nach einem der Ansprüche 9 bis 11,
**dadurch gekennzeichnet,**
**dass** ein Schlussteil der Schnappbewegung vom Unterbrecher (18) alleine ohne das Segment (16) vollzogen wird.

13. Zünder (2) nach einem der vorhergehenden Ansprüche,
**dadurch gekennzeichnet,**
**dass** der Unterbrecher (18) durch eine Gegendrehfeder (26), deren Kraft den Unterbrecher (18) in Richtung seiner Sicherstellung zieht, in seiner Scharfstellung arretiert ist.

14. Zünder (2) nach einem der vorhergehenden Ansprüche,
**gekennzeichnet**
**durch** ein Doppelbolzensystem (12) zur Entsicherung bei einem Abschuss des Geschosses, das sowohl den Unterbrecher (18) als auch ein Element (16) des Hemmwerks (14) in der Sicherstellung arretiert.

## Claims

1. Fuze (2) for a projectile having an ignition chain, a breaker for interrupting the ignition chain, which is embodied in order to snap from a safe position into a live position in case of unlocking, and a locking means (28) for locking the breaker (18) in the safety position and for unlocking the breaker (18) by means of an unlocking movement,
wherein the unlocking movement of the locking means (28) is an axial movement, **characterized in that**
the locking means (28) is retained in its locking position by an escapement (14).

2. Fuze (2) according to claim 1
**characterized in that**
the escapement (14) is a segment (16) having a locking position and a release position, being disposed in axial direction (80) at least partially on or beneath the breaker (18).

3. Fuze (2) according to claims 1 or 2,
**characterized in that**
the locking means (28) is supported in the breaker (18) and in the safety position engages into a recess (38) of a component fixed on the housing, and in the live position is moved out of the recess (38).

4. Fuze (2) according to one of the preceding claims,
**characterized in that**
the locking means (28) is supported in the breaker (18) both in the safety position and in the live position.

5. Fuze (2) according to one of the preceding claims,
**characterized in that**
in the unlocked state the locking means (28) is inserted in a recess (76) of the escapement (14).

6. Fuze (2) according to one of the preceding claims,
**characterized**
**by** a ramp (78), on which the locking means (28) glides from the locked position thereof into a released position thereof.

7. Fuze (2) according to claim 6,
**characterized in that**
the ramp (78) is introduced into the escapement (14).

8. Fuze (2) according to claims 6 or 7,
**characterized in that**
in the live position the locking means (26) is guided out of a recess (76) by the ramp (78).

9. Fuze (2) according to one of the preceding claims,
**characterized in that**
a segment (16) of the escapement (14) is embodied for following at least part of the snapping movement with the breaker (18) into the live position.

10. Fuze (2) according to claim 9,
**characterized in that**
said part comprises the beginning of the snapping movement

11. Fuze (2) according to claims 9 or 10,
**characterized in that**
the mutual snapping movement of the breaker (18) with the segment (16) is coupled by means of the locking means (28).

12. Fuze (2) according to one of the claims 9 to 11,
**characterized in that**
a terminating part of the snapping movement is executed by the breaker (18) alone with the segment (16).

13. Fuze (2) according to one of the preceding claims,
**characterized in that**
the breaker (18) is locked in the live position thereof by means of a counter-torsion spring (26), the force of which pulls the breaker (18) into the direction of the safety position thereof.

14. Fuze (2) according to one of the preceding claims,
**characterized**
**by** a double bolt system (12) for releasing the safety upon firing a bullet, which locks both the breaker (18) and an element (16) of the escapement (14) in the safety position.

## Revendications

1. Détonateur (2) pour un projectile, comportant une chaîne pyrotechnique, un rupteur (18) pour rompre la chaîne pyrotechnique, lequel est configuré pour s'enclencher dans une position armée à partir d'une position de sécurité au moment d'un déverrouillage, et un moyen de blocage (28) pour verrouiller le rupteur (18) dans la position de sécurité et pour déverrouiller le rupteur (18) par un mouvement de déverrouillage, le mouvement de déverrouillage du moyen de blocage (28) étant un mouvement axial, **caractérisé en ce que** le moyen de blocage (28) est maintenu dans sa position de blocage par un mécanisme de blocage (14).

2. Détonateur (2) selon la revendication 1, **caractérisé en ce que** le mécanisme de blocage (14) comporte un segment (16) avec une position de blocage et une position de déblocage, lequel est disposé dans la direction axiale (80) au moins partiellement sur le rupteur (18) ou en dessous de celui-ci.

3. Détonateur (2) selon la revendication 1 ou 2, **caractérisé en ce que** le moyen de blocage (28) est logé dans le rupteur (18), et, dans la position de sécurité, s'engage dans un évidement (38) d'un élément solidaire du boîtier et, dans la position armée, se déplace hors de l'évidement (38).

4. Détonateur (2) selon l'une quelconque des revendications précédentes, **caractérisé en ce que** le moyen de blocage (28) est logé dans le rupteur (18) tant dans la position de sécurité que dans la position armée.

5. Détonateur (2) selon l'une quelconque des revendications précédentes, **caractérisé en ce que** le moyen de blocage (28), dans la position déverrouillée, est introduit dans un évidement (76) du mécanisme de blocage (14).

6. Détonateur (2) selon l'une quelconque des revendications précédentes, **caractérisé par** une rampe (78), sur laquelle le moyen de blocage (28) glisse depuis sa position de blocage vers sa position de déblocage.

7. Détonateur (2) selon la revendication 6, **caractérisé en ce que** la rampe (78) est insérée dans le mécanisme de blocage (14).

8. Détonateur (2) selon la revendication 6 ou 7, **caractérisé en ce que** le moyen de blocage (28) dans la position armée est amené hors d'un évidement (76) par la rampe (78).

9. Détonateur (2) selon l'une quelconque des revendications précédentes, **caractérisé en ce qu'**un segment (16) du mécanisme de blocage (14) est configuré pour effectuer conjointement avec le rupteur (18) au moins une partie du mouvement d'enclenchement dans la position armée.

10. Détonateur (2) selon la revendication 9, **caractérisé en ce que** ladite partie comporte le début du mouvement d'enclenchement.

11. Détonateur (2) selon la revendication 9 ou 10, **caractérisé en ce que** le mouvement d'enclenchement conjoint du rupteur (18) avec le segment (16) est couplé par le moyen de blocage (28).

12. Détonateur (2) selon l'une quelconque des revendications 9 à 11, **caractérisé en ce qu'**une partie finale du mouvement d'enclenchement est effectuée le rupteur (18) seul sans le segment (16).

13. Détonateur (2) selon l'une quelconque des revendications précédentes, **caractérisé en ce que** le rupteur (18) est bloqué dans sa position armée par un ressort rotatif antagoniste (26), dont la force tire le rupteur (18) en direction de sa position armée.

14. Détonateur (2) selon l'une quelconque des revendications précédentes, **caractérisé par** un système à double boulon (12) pour retirer la sûreté lors d'un tir du projectile, lequel bloque tant le rupteur (18) qu'un élément (16) du mécanisme de blocage (14) dans la position de sécurité.
